# EUROPÄISCHE PATENTSCHRIFT

(11) **EP 0 652 411 B1**
(45) Veröffentlichungstag und Bekanntmachung des Hinweises auf die Patenterteilung: **23.12.1998**
(21) Anmeldenummer: 94115899.0
(22) Anmeldetag: 20.10.1994
(51) Int. Cl.: F26B 13/00, F26B 21/00

(54) **Vorrichtung zum Entfernen von Oberflächenwasser an Kunststoffsträngen**
Apparatus for removing surface water from plastic strands
Dispositif pour éliminer l'eau de surface de cordons en matière plastique

(30) Priorität: 08.11.1993 DE 4338032
(43) Veröffentlichungstag der Anmeldung: 10.05.1995
(73) Patentinhaber: Krupp Werner & Pfleiderer GmbH, 70469 Stuttgart (DE)
(72) Erfinder: Scheuring, Bernhard, Dipl.-Ing., D-70193 Stuttgart (DE)
(74) Vertreter: Rau, Manfred, Dr. Dipl.-Ing.

(56) Entgegenhaltungen:
- EP-A- 0 477 807
- DE-A- 2 022 244
- DE-A- 3 900 250
- DE-U- 9 104 417
- FR-A- 2 247 686
- FR-A- 2 598 207
- GB-A- 894 237
- US-A- 2 351 549
- US-A- 3 579 853
- US-A- 3 910 320
- US-A- 4 017 982
- US-A- 4 117 604
- US-A- 4 667 419
- US-A- 4 947 559

## Beschreibung

Die Erfindung betrifft eine Vorrichtung gemäss dem Oberbegriff des Patentanspruchs 1.

Bei einer derartigen aus der DE 39 00 250 A1 bekannten Vorrichtung werden die Kunststoffstränge nach Durchlaufen einer Kühlflüssigkeitsstrecke über eine Entwässerungsstrecke getrocknet, deren Boden im wesentlichen mit einem Sieb und nachfolgend mit einem Wasserablauf ausgebildet ist, wodurch die Kunststoffstränge weitgehend vom Kühlwasser befreit sind. Danach noch an den Kunststoffsträngen anhaftendes Restwasser wird mittels im Boden der Entwässerungsstrecke angeordnete Eintrittsdüsen über einen Gasstrom dadurch getrocknet, in dem dieser die Kunststoffstränge anhebt und an diesen vorbeifliesst.

Das Entwässern und Trocknen der Kunststoffstränge erfordert hierbei eine relativ lange Strangführungsbahn, so dass neben eines hohen apparativen Aufwandes auch ein erheblicher Raumbedarf erforderlich wird.

Bei einer weiteren aus der DE 40 26 337 A1 bekannten Vorrichtung sind zur Behandlung von Kunststoffsträngen ebenfalls Gasdüsen vorgesehen. Da eine Entwässerungsstrecke fehlt, dienen die Gasdüsen hier der Strangkühlung, in dem die Kunststoffstränge durch die aus Lochblechen austretenden Gasströme getragen und geführt werden.

Gemäß DE 91 04 417 U ist eine Maschine zum Reinigen von Flachmaterial bekannt. Das zu reinigende Flachmaterial wird von einer Positioniereinrichtung über eine Waschzone zu einer Trocknungseinrichtung transportiert. Die Trocknungseinrichtung umfaßt zwei im Abstand zueinander angeordnete, das Flachmaterial beidseits mit Warmluft beaufschlagende Schlitzdüsenpaare. Deren gegen die etwa horizontale Durchlaufrichtung gerichtete Blasrichtung schließt einen Winkel von ca. 45° zur Durchlaufrichtung ein. Die Schlitzdüsen der Schlitzdüsenpaare sind um eine rückseitige Schwenkachse schwenkbar gelagert. Im Bereich ihrer Blasschlitze liegen sie über ein gerundetes Gleitelement auf der unteren und oberen Oberfläche des gereinigten Flachmaterials auf. Beide Schlitzdüsenpaare sind vorzugsweise identisch ausgebildet.

Der Erfindung liegt die Aufgabe zugrunde, eine Vorrichtung der gattungsgemäßen Art so auszugestalten, daß bei geringem Bauaufwand eine einheitliche, hochwirksame Trocknungswirkung sämtlicher Kunststoffstränge ermöglicht wird.

Die Aufgabe wird erfindungsgemäß durch die im kennzeichnenden Teil des Patentanspruches 1 angegebenen Merkmale erreicht.

Hierbei wird durch die gegen die Kunststoffstränge gezielt gerichteten Luftströme eine optimale Beseitigung von an den Kunststoffsträngen anhaftendem Oberflächenwasser erzielt.

Durch die über beide Düsenreihen bewirkte hohe Blaskraft, die messerartig längs einer Linie der Strangführungsbahn auf die Kunststoffstränge trifft, wird eine gleichmäßige Luftströmung über die gesamte Bahnbreite der Kunststoffstränge erzielt. Die Anordnung ermöglicht relativ hohe Luftströmungen bei geringem Luftverbrauch. Überraschend zeigte sich auch, daß durch die in ihrer Richtung gezielt auf die Kunststoffstränge auftreffenden Luftströme praktisch keine Verwirbelungen auftreten und demzufolge ein geringstmöglicher Geräuschpegel erreicht ist.
Bei fest im Druckluftrohr eingesetzten Blasdüsen ist vorteilhaft eine gezielte Blasrichtung des insgesamt austretenden Luftstromes erreicht.

In einer weiteren Ausbildung nach Anspruch 3 können beide Düsenreihen an ein bestimmtes Produkt angepasst, bzw. auf einen entsprechend unterschiedlich vorliegenden Gehalt der Oberflächenfeuchte fest eingestellt werden, in dem ihr Anstellwinkel schräg zur Strangführungsbahn verändert wird.

Eine Weiterbildung der Erfindung nach Anspruch 4 ermöglicht im Bedarfsfalle eine leichte Zugänglichkeit zur Strangführungsbahn, insbesondere zum Zwecke der Reinigung bzw. des Austausches von Teilen der Trocknungsvorrichtung.
Nach den Merkmalen des Anspruches 5 ist in raumsparender Bauweise eine unproblematische Ausleitung der eingetragenen Blasluft und des abzuscheidenden Kühlwasser sichergestellt. Zur Vereinfachung des Aufbaus der Blasdüsenreihen können in einer Weiterbildung nach Anspruch 6 vorteilhaft Bauteile Verwendung finden, die in Form einer Mehrfachdüse ausgebildet sind.

Durch die Weiterbildung der Erfindung nach Anspruch 7 wird in einfacher Weise sichergestellt, dass die einzelnen Kunststoffstränge durch optimale Führung einer Vorentwässerung zugeführt werden. Hierdurch ist auch sichergestellt, dass die gesamte Oberfläche der einzelnen Kunststoffstränge einer Trocknung unterliegt.

Dem Schutz der Blasdüsen dient eine weitere Ausgestaltung der Erfindung nach Anspruch 8. Hierdurch, wie auch in einer Weiterbildung nach Anspruch 9, ist sichergestellt, dass eine unverändert gleich gute Trocknungswirkung für die Kunststoffstränge erzielt wird, auch bei unterschiedlichen Kunststoffen bzw. Aussenabmessungen der Kunststoffe.
Um die erfindungsgemässe Vorrichtung auch in den Fällen einsetzen zu können, wo die Kunststoffstränge leicht zur Bildung eines Wulstes eingangs der Strangführungsbahn neigen, ist in Weiterbildung der Erfindung eine selbsttätige Anhebung des oberhalbs der Strangführungsbahn angeordneten Prallbleches durch einen derartigen Wulst vorgesehen. Damit ist über den Schutz der Blasdüsen hinausgehend auch ein kontinuierlicher Strangdurchlauf zur Wulstbildung neigender Kunststoffe sichergestellt.

Weitere Einzelheiten und Vorteile nach der Erfindung ergeben sich aus der nachfolgenden Beschreibung von Ausführungsbeispielen anhand der Zeichnung.

Hierbei zeigen:
- Fig. 1: eine Prinzipdarstellung der Strangführung von Kunststoffsträngen ausgehend von der Strangerzeugung und strangkühlung
- Fig. 2: eine Vorrichtung nach der Erfindung seitlich von der Strangführungsbahn gesehen in einer ersten Ausführung
- Fig. 3: die Vorrichtung nach Fig.2 in Richtung der Strangführung gesehen in aufgeklapptem Zustand
- Fig. 4: eine Aufsicht der Vorrichtung nach Fig. 3 ohne Aufklappteil
- Fig. 5: eine weitere mit einer Schutzvorrichtung versehene Ausführung nach der Erfindung seitlich von der Strangführungsbahn her gesehen.

Die Prinzipdarstellung in Fig. 1 zeigt die Führung eines flachen Bündels von Kunststoffsträngen 4 ausgehend von einer Extruderdüse 2 eines Extruders 3 durch eine Kühlflüssigkeitsstrecke 5 eines Kühlbades 6 zu einer Trocknungsvorrichtung 1.
Innerhalb der Trocknungsvorrichtung 1 wird das Strangbündel 4 über Walzen 10 den Blasdüsen 7 bzw. 8 zugeführt, die oberhalb und unterhalb der Bahnebene 9 der Kunststoffstränge 4 angeordnet sind. Die Blasdüsen 7,8 bestehen aus einer Reihe nebeneinander angeordneter Einzeldüsen die schräg zur Strangführungsbahn blasen, wie dies nachstehend noch näher erläutert ist.

Die Trocknungsvorrichtung 1 besteht wie Fig. 2 und die Fig. 3 zeigen aus einem Gestell 11 mit oberen Trägern 12, 12a und unteren Trägern 13, 13a.
Zwei Zwischenträger 15, 15a im Gestell 11 dienen zur drehbeweglichen Aufnahme der Walzen 10 in Führungszapfen 14.
Für die Führung der einzelnen Kunststoffstränge 4 in einer Bahnebene 9 sind die Walzen 10 auf ihrer Mantelfläche mit Aufnahmerillen 16 versehen, geeeignet zur Aufnahme von Kunststoffsträngen mit ca. 3- 4mm Strangdurchmesser.
An den beiden oberen Trägern 12,12a und den beiden unteren Trägern 13,13a ist zur Aufnahme und für die Versorgung von Blasdüsen 7,8 mit Druckluft jeweils ein Druckluftrohr 17 bzw. 18 befestigt. Beide Druckluftrohre 17,18 sind mittels Manschetten 19 und Schraubverbindungen 20 an den Trägern 12,12a,13,13a befestigt und in ihrer Drehwinkelstellung zur Bahnebene 9 beliebig festsetzbar. Dabei können die Blasdüsen 7 bzw. 8, die in einer Vielzahl von Lochdüsen von ca. 1mm Durchmesser am Druckluftrohr 17 bzw. 18 in einer Reihe gleichgerichtet angeordnet sind, in ihrer Winkelstellung zur Bahnebene 9 beliebig festgesetzt werden. Hierdurch erzeugen die Blasdüsen 7,8 einen gezielten messerartig auf die Kunststoffstränge 4 einwirkenden Luftstrom ohne Verwirbelungen. Eine gleichgerichtete Anstellung der Blasdüsen 7,8 ist dadurch vereinfacht, wenn wie gezeigt, Mehrfachdüsen 24 Anwendung finden, die einzeln mit bis zu 16 Lochdüsen 45 ausgebildet sind.

Der Anschluss der Blasdüsen 7,8 bzw. der Mehrfachdüsen 24 erfolgt dadurch, dass diese in Anschlussbohrungen der Druckluftrohre 17,18 fest eingesetzt sind. Hierzu ist beispielsweise jede Mehrfachdüse 24 mit einem Rohrstück 21 und einer Manschette 22 zur Befestigung an den Druckluftrohren 17,18 ausgebildet.
Um die Kunststoffstränge 4 von Oberflächenwasser zu befreien werden diese in geringem Abstand an den Blasdüsen 7,8 vorbei geführt.
In Abhängigkeit von der Art und Form der zu trocknenden Kunststoffstränge 4 wird der über die Blasdüsen 7,8 ausgetragene Luftstrom unter einem definierten Winkel α entgegen der Transportrichtung 25 der Kunststoffstränge 4 auf die Oberfläche des Produkts gerichtet. In den weitaus meisten Fällen ist hierfür eine Winkelstellung in einer Senkrechten zur Bahnebene 9 unter 30-60°, vorzugsweise 45° von Vorteil. Zur Optimierung der Trocknungswirkung ist der in Transportrichtung 25 der Kunststoffstränge 4 eingangsseitigen Walze 10 über die gesamte Breite der Bahnebene 9 eine Bürstenleiste 23 vorgeordnet. Die Bürstenleiste 23 ist am oberen Träger 12,12a befestigt und durchdringt mit ihrer Bürste die Bahnebene 9, wobei das Oberflächenwasser rings der Kunststoffstränge 4 grob abgestreift wird.
Hierbei fällt das von den Kunststoffsträngen 4 abgestreifte sowie das von den Blasdüsen 7,8 abgeblasene Oberflächenwasser in einen wannenförmigen Auffangbehälter 26, der an den unteren Trägern 13,13a im Gestell 11 fest eingehängt ist. Im Auffangbehälter 26 wird das Wasser von der Blasluft getrennt. Eine Öffnung 27 im Auffangbehälter 26 ermöglicht den erforderlichen Blasluft-Austritt.
Die Zuführung der Blasluft zu den Druckluftrohren 17,18 erfolgt über eine Druckluftzuführung 28. Der Erzeugung der Blasluft dient ein mit einem Antriebsmotor 29 verbundenes Seitenkanalgebläse 30, das über die Druckluftzuführung 28 den Blasdüsen 7,8 Druckluft von ca. 400 mbar zuführt.
Die oberen Träger 12,12a sind mittels Scharniergelenk 31 einseitig klappbar, so dass ein ausreichender Zugang zu den Walzen 10 und und den Blasdüsen 7,8 ermöglicht ist. Dabei kann die Führung der Kunststoffstränge 4 kontrolliert und die ordnungsgemässe Funktion der Blasdüsen 7,8 überprüft werden.

Zum Schutz der Blasdüsen 7,8 vor Beschädigung dient eine diesen unmittelbar vorgeordnete Schutzvorrichtung, die aus einem oberen und einem unteren Prallblech 33,34 gebildet ist. Sie sind unter einem Winkel gegeneinander gestellt, dessen Schenkel entgegen der Transportrichtung 25 geöffnet sind.

Beide Prallbleche 33,34 sind jeweils mittels verstellbarer Laschen 35,36 am oberen bzw. unteren Träger 12,13 über Befestigungsmittel 44 verbunden. Dabei kann die Position der Prallbleche 33,34 der gewählten Winkelstellung der Blasdüsen 7,8 entsprechend angepasst werden. Ihr Abstand voneinander im Bereich der Bahnebene 9 entspricht etwa dem gegenseitigen Abstand der Blasdüsenreihen 7,9.

Eine weitere Ausführung zur Sicherung der Blasdüsen 7,8 innerhalb der Bahnführung der Kunststoffstränge 4 zeigt Fig. 5. Hier besteht die Schutzvorrichtung ebenfalls aus einem oberen Prallblech 37 und einem unteren Prallblech 38 zwischen denen die Kunststoffstränge 4 hindurchgeführt sind. Das untere Prallblech 38 ist am unteren Träger 13 festgeschraubt, während das obere Prallblech 37 mittels einer Parallelführung 32 nach oben wegschwenkbar ist. Zu diesem Zweck sind die Streben 39,40 der Parallelführung 32 über Laschen 41,42 mit dem Gestell 11 gelenkig verbunden. Da die oberen Blasdüsen 7 und das zugehörige Druckluftrohr 17 an der Strebe 40 der Parallelführung 32 befestigt sind, sind die Blasdüsen 7 gemeinsam mit dem oberen Prallblech nach oben wegschwenkbar. Dadurch ist sichergestellt, dass bei unregelmässiger Strangführung, z.B. einer Ausbildung von Strangwülsten, die Blasdüsen 7, bzw. 8 unbeschädigt bleiben. Durch selbsttätiges Anheben des Prallbleches 37 über ankommende Strangwülste, werden diese frei durch die beiden Blasdüsen 7,8 hindurchgeführt.
Ein mit der Lasche 42 verbundenes Gegengewicht 43 sorgt dafür, dass die erforderliche Kraft zum Anheben der oberen Blasdüsen 7 eingestellt werden kann.

Grundsätzlich bedeutsam ist, dass die Blasdüsen 7,8 die Bahnebene 9 in gleichem und geringem Abstand einschliessen. Durch die gleichgerichtete Anstellung der Blasdüsen 7 und 8 gegeneinander wird quer zur Bahnebene 9 eine gleichmässige Verteilung des Luftstromes mit definierter Richtung erzielt. Dabei erfolgt ein Abschälen des den Kunststoffsträngen 4 oberflächlich anhaftenden Wassers und dessen gezielte Trennung von den Kunststoffsträngen 4 durch Abtropfen in den Auffangbehälter 26, ohne Verwirbelung.

## Patentansprüche

1. Vorrichtung zum Entfernen von Oberflächenwasser an Kunststoffsträngen (4),
a) die nach Durchlaufen einer Kühlflüssigkeitsstrecke (5) einer Granuliervorrichtung zugeführt werden,
b) mit auf einem Gestell (11) befestigten Transportmitteln (10) zur Führung der Kunststoffstränge (4) in einer Strangführungsbahn (9) in eine Transportrichtung (25),
c) mehreren oberhalb, sowie schräg zur Strangführungsbahn (9) angeordneten ersten Blasdüsen (7) zur Beaufschlagung der Strangoberflächen mit einem Luftstrom, und
d) mehreren unterhalb, sowie schräg zur Strangführungsbahn (9) angeordneten zweiten Blasdüsen (8), die als Lochdüsen (45) ausgebildet sind, zur Beaufschlagung der Strangoberflächen mit einem Luftstrom, **dadurch gekennzeichnet, daß**
e) die Transportmittel (10) Walzen (10) sind, und
f) die ersten Blasdüsen (7) als Lochdüsen (45) ausgebildet sind,
g) wobei die ersten und zweiten Blasdüsen (7, 8)
i) in einer im wesentlichen senkrecht zur Transportrichtung (25) verlaufenden Ebene und in geringem Abstand zur Strangführungsbahn (9) angeordnet sind,
ii) die Strangoberflächen mit einem Luftstrom entgegen der Transportrichtung (25) beaufschlagen, und
iii) jeweils auf oberhalb bzw. unterhalb der Strangführungsbahn (9) an oberen bzw. unteren Trägern (12, 12a, 13, 13a) des Gestells (11) befestigten mit einem Seitenkanalgebläse (30) verbundenen Druckluftrohren (17, 18) gleichgerichtet angeordnet sind und einen Luftvorhang bilden, wobei beide Luftvorhänge innerhalb der Strangführungsbahn (9) einen gemeinsamen Schnittpunkt aufweisen.

2. Vorrichtung nach Anspruch 1, dadurch gekennzeichnet, dass die Blasdüsen (7,8) in im Druckluftrohr (17,18) ausgebildeten Anschlussbohrungen fest eingesetzt sind und entgegen der Transportrichtung der Kunststoffstränge (4) in einer Winkelstellung α von 30°-60°, vorzugsweise ca 45° zur Normalen der Bahnebene blasen.

3. Vorrichtung nach einem der Ansprüche 1 und 2, dadurch gekennzeichnet, dass die Druckluftrohre (17,18) jeweils an den Trägern (12,12a) bzw.(13,13a) des Gestells (11) schwenkbar befestigt sind und mittels Druckluftzuführung (28) mit einem im Fussraum des Gestells (11) angeordneten als Seitenkanalgebläse (30) ausgebildeten Drucklufterzeuger verbunden sind.

4. Vorrichtung nach Anspruch 3, dadurch gekennzeichnet, dass der oberhalb der Strangführungsbahn angeordnete Träger (12a) in einem strangaustrittsseitig am Gestell (11) befestigten Scharniergelenk (31) schwenkbar gelagert ist.

5. Vorrichtung nach einem der Ansprüche 1 bis 4 mit einem dicht unterhalb der Führungsbahn vorgesehenen und am Gestell(11)befestigten wannenförmigen Auffangbehälter (26) für den Kühlwasserablauf, dadurch gekennzeichnet, dass der Auffangbehälter (26) mit einer Entlüftungsöffnung (27) ausgebildet ist.

6. Vorrichtung nach Anspruch 1, gekennzeichnet durch die Verwendung einer Anzahl eines als Mehrfachdüse (24) ausgebildeten Bauteils mit mehreren in einer Reihe angeordneten Blasdüsen (7,8).

7. Vorrichtung nach Anspruch 1, dadurch gekennzeichnet, dass die Strangführungsbahn aus einer Rollenbahn gebildet ist, die aus zumindest zwei den Blasdüsen (7,8) einzeln benachbart zugeordneten Walzen (10) besteht, deren Mantelfläche Aufnahmerillen (16) für die Kunststoffstränge (4) aufweist, wobei der in Transportrichtung eingangsseitigen Walze (10) eine Bürstenleiste (23) zugeordnet ist.

8. Vorrichtung nach Anspruch 1, dadurch gekennzeichnet, dass den Blasdüsen (7,8) quer zu Strangführungsbahn eine Schutzvorrichtung unmittelbar vorgeordnet ist, die aus jeweils einem mit den oberen bzw. den unteren Trägern (12,12a,13,13a) über Laschen (35,36) ausgebildeten Befestigungsmittel (44) fest verbundenen Prallblech (33,34) besteht.

9. Vorrichtung nach Anspruch 8, dadurch gekennzeichnet, dass die Prallbleche (33,34) in ihrem Abstand zur Strangführungsbahn über die Befestigungsmittel (44) verstellbar sind.

10. Vorrichtung nach Anspruch 8, dadurch gekennzeichnet, dass das oberhalb der Strangführungsbahn den oberen Blasdüsen (7) vorgeordnete Prallblech (37) zusammen mit den Blasdüsen (7) über eine mit dem Gestell (11) gelenkig verbundene Parallelführung (32) selbsttätig anhebbar ist.

## Claims

1. An apparatus for the removal of surface water on plastic strands (4),
a) which are supplied to a pelletizer after passing through a coolant section (5),
b) with conveying means (10) mounted on a frame (11) for the guidance of the plastic strands (4) on a strand guiding path (9) in a conveying direction (25),
c) with several first blowing nozzles (7) disposed above, and at an angle to, the strand guiding path (9) for the actuation of the strand surfaces by an air jet, and
d) with several second blowing nozzles (8) disposed below, and at an angle to, the strand guiding path (9) in the form of hole-type nozzles (45) for the actuation of the strand surfaces by an air jet, characterized in that
e) the conveying means (10) are rollers (10), and
f) in that the first blowing nozzles (7) are hole-type nozzles (45),
g) the first and second blowing nozzles (7, 8)
i) being disposed in a plane substantially perpendicular to the conveying direction (25), and at a small distance from the strand guiding path (9),
ii) acting on the strand surfaces by an air jet counter to the conveying direction (25), and
iii) each being disposed equidirectionally on air pipes (17, 18), which, above and below the strand guiding path (9), are fixed to upper and lower beams (12, 12a, 13, 13a) of the frame (11) and which are connected with a side-channel blower (30), and each forming an air curtain, both air curtains having a joint point of intersection within the strand guiding path (9).

2. An apparatus according to claim 1, characterized in that the blowing nozzles (7, 8) are fixed and inserted in supply drill holes formed in the air pipe (17, 18), blowing counter to the conveying direction of the plastic strands (4) at an angle α of 30° to 60°, preferably approximately 45°, relative to the normal of the path.

3. An apparatus according to one of claims 1 and 2, characterized in that the air pipes (17, 18) are pivotally mounted on beams (12, 12a and 13, 13a, respectively) of the frame (11) and, by a compressed air supply (28), are connected with a compressed air generator in the form of a side-channel blower (30) disposed in the base portion of the frame.

4. An apparatus according to claim 3, characterized in that the beam (12a) disposed above the strand guiding path is pivotally lodged in a hinge (31) mounted on the frame (11) on the strand exit side.

5. An apparatus according to one of claims 1 to 4 comprising a troughshaped collecting tank (26) for the discharge of coolant and provided closely below the guiding path and fixed to the frame (11), characterized in that the collecting tank (26) is formed to have a vent opening (27).

6. An apparatus according to claim 1, characterized by the use of a number of a component in the form of a multinozzle (24) having several blowing nozzles (7, 8) disposed in a line.

7. An apparatus according to claim 1, characterized in that the strand guiding path consists of a roller path comprising at least two rollers (10), which are individually and adjacently allocated to the blowing nozzles (7, 8), and the surface area of which has receiving grooves (16) for the plastic strands (4), a brush strip (23) being allocated to the roller (10) on the inlet side in the conveying direction.

8. An apparatus according to claim 1, characterized in that the blowing nozzles (7, 8), at right angles to the strand guiding path, are directly topped by a shielding which consists in each case of a deflector plate (33, 34) tightly connected with the upper and lower beams (12, 12a, 13, 13a) by way of fastening means (44) provided with straps (35, 36).

9. An apparatus according to claim 8, characterized in that by way of the fasteners (44), the deflector plates (33, 34) are adjustable in their distance from the strand guiding path.

10. An apparatus according to claim 8, characterized in that the deflector plate (37), which is disposed upstream of the upper blowing nozzles (7) above the strand guiding path, can be elevated automatically, together with the blowing nozzles (7), by way of a parallel guide (32) that is articulated to the frame (11).

## Revendications

1. Dispositif destiné à éliminer l'eau superficielle qui se trouve sur des fils en matière plastique (4)
a) qui après être passés dans une section à liquide de refroidissement (5), sont envoyés à un dispositif de granulation,
b) comportant des moyens de transport (10), fixés sur un bâti (11), destinés au guidage des fils en matière plastique (4) dans une voie de guidage des fils (9) dans un sens de transport (25),
c) une première série de plusieurs tuyères de soufflage (7), disposées au-dessus de la voie de guidage des fils (9) et obliquement par rapport à elle, étant destinées à envoyer un courant d'air sur les surfaces de fil, et
d) une seconde série de plusieurs tuyères de soufflage (8), disposées au-dessous de la voie de guidage des fils (9) et obliquement par rapport à elle, étant réalisées sous forme de tuyères à trou (45) et étant destinées à envoyer un courant d'air sur les surfaces de fil, caractérisé en ce que
e) les moyens de transport (10) sont des rouleaux (10), et en ce que
f) les premières tuyères de soufflage (7) sont réalisées sous forme de tuyères à trou (45),
g) les premières et les secondes tuyères de soufflage (7, 8)
i) étant disposées dans un plan sensiblement perpendiculaire à la direction de transport (25) et à une faible distance de la voie de guidage des fils (9),
ii) envoyant un courant d'air sur les surfaces de fil à l'encontre du sens de transport (25), et
iii) étant disposées, dans la même direction, respectivement au-dessus et au-dessous de la voie de guidage des fils (9), sur des tuyaux d'air comprimé (17, 18) fixés respectivement à des poutres supérieures et inférieures (12, 12a, 13, 13a) du bâti (11) et reliés à une soufflante régénératrice (30), et formant un rideau d'air, les deux rideaux d'air ayant un point d'intersection commun situé dans la voie de guidage des fils (9).

2. Dispositif selon la revendication 1, caractérisé en ce que les tuyères de soufflage (7, 8) sont insérées dans des trous de raccordement réalisés dans le tuyau d'air comprimé (17, 18) et soufflent à l'encontre du sens de transport des fils en matière plastique (4) dans une position angulaire α de 30 à 60°, de préférence environ 45°, par rapport à la verticale du plan de la voie.

3. Dispositif selon l'une des revendications 1 et 2, caractérisé en ce que les tuyaux d'air comprimé (17, 18) sont tous les deux fixés de manière orientable aux poutres (12, 12a) et (13, 13a) du bâti (11) respectivement, et sont reliés, au moyen d'une amenée d'air comprimé (28), à un compresseur d'air, réalisé sous forme de soufflante régénératrice (30), disposé dans la partie inférieure du bâti (11).

4. Dispositif selon la revendication 3, caractérisé en ce que la poutre (12a) disposée au-dessus de la voie de guidage des fils est montée de façon basculante dans une articulation à charnière (31) fixée au bâti (11) côté sortie des fils.

5. Dispositif selon l'une des revendications 1 à 4, comportant un bac de réception (26) en forme de cuvette, fixé au bâti (11) juste au-dessous de la voie de guidage, et destiné à l'écoulement d'eau de refroidissement, caractérisé en ce que le bac de réception (26) comporte un évent (27).

6. Dispositif selon la revendication 1, caractérisé par l'utilisation d'un certain nombre de pièces réalisées sous forme de tuyères multiples (24) et comportant des tuyères de soufflage (7, 8) disposées en rang.

7. Dispositif selon la revendication 1, caractérisé en ce que la voie de guidage des fils est constituée d'un transporteur à rouleaux composé d'au moins deux rouleaux (10) associés aux tuyères de soufflage (7, 8) en étant voisins de manière séparée et dont la surface enveloppante présente des gorges de réception (16) destinées aux fils en matière plastique (4), une baguette-brosse (23) étant associée au rouleau (10) côté entrée dans le sens de transport.

8. Dispositif selon la revendication 1, caractérisé en ce qu'un dispositif de protection est directement placé en amont des tuyères de soufflage (7, 8), transversalement à la voie de guidage des fils, et est constitué de deux tôles de chicane (33, 34) respectivement reliées à demeure aux poutres supérieures et inférieures (12, 12a, 13, 13a) par l'intermédiaire de moyens de fixation 44 réalisés sous forme d'éclisses (35, 36).

9. Dispositif selon la revendication 8, caractérisé en ce que la distance entre les tôles de chicane (33, 34) et la voie de guidage des fils est réglable par l'intermédiaire des moyens de fixation (44).

10. Dispositif selon la revendication 8, caractérisé en ce que la tôle de chicane (37) placée en amont des tuyères de soufflage supérieures (7), au-dessus de la voie de guidage des fils, peut être soulevée automatiquement, en même temps que les tuyères de soufflage (7), par l'intermédiaire d'un parallélogramme (32) relié de manière articulée au bâti (11).
